# EUROPÄISCHE PATENTSCHRIFT

(11) **EP 0 076 383 B1**
(45) Veröffentlichungstag und Bekanntmachung des Hinweises auf die Patenterteilung: **09.10.1985**
(21) Anmeldenummer: 82107981.1
(22) Anmeldetag: 31.08.1982
(51) Int. Cl.: D06C 15/08

(54) **Walze zum Führen einer textilen Warenbahn**
Guide roller for a textile sheet material
Rouleau de guidage d'une matière textile en bande

(30) Priorität: 02.10.1981 DE 3139254
(43) Veröffentlichungstag der Anmeldung: 13.04.1983
(73) Patentinhaber: A. Monforts GmbH & Co, D-41006 Mönchengladbach (DE)
(72) Erfinder: Pabst, Manfred, Dipl.-Ing., D-5000 Köln 40 (DE)
(74) Vertreter: von Creytz, Dietrich, Dipl.-Phys.

## Beschreibung

Die Erfindung betrifft eine Walze zum Führen einer textilen oder dergleichen flexiblen Warenbahn, welche wenigstens einen teilweise mit einem flüssigen Wärmeträger gefüllten sowie zu evakuierenden Hohlraum aufweist. Vorzugsweise soll die Walze - bei Heizung des Wärmeträgers - zum thermischen Behandeln der Warenbahn ausgelegt bzw. verwendet werden.

Eine Vorrichtung mit einer solchen Walze wird in der DE-AS 20 27 420 beschrieben. Hierbei wird vorgesehen, den Hohlraum bis auf den Sattdampfdruck der Wärmeträgerflüssigkeit bei Betriebstemperatur zu evakuieren und damit die Wärmeträgerflüssigkeit bei Betrieb auf Siedetemperatur zu erhitzen. Das bekannte System dient dazu, bei geringstmöglichem Fertigungs-und Betriebsaufwand hohe Temperaturkonstanz auf der gesamten Fläche des Walzenmantels zu erreichen. Dazu wird ausgenutzt, daß in einem geschlossenen System eine Flüssigkeit, die mit ihrer Dampfphase im freien Austausch steht, sich immer mit dieser im Gleichgewicht befindet und somit die Temperatur des gesamten Systems nur eine Funktion des Sättigungsdampfdrucks der Flüssigkeit ist.

In dem bekannten System kann eine auf der ganzen Länge des Mantels der zum thermischen Behandeln der Warenbahn vorgesehenen Walze gleiche Behandlungstemperatur auf einfache Weise vorgewählt und geregelt werden, indem man den Druck des Systems durch Energiezufuhr auf einen gewünschten Wert ansteigen läßt und somit eine durch die Dampfdruckkurve des Wärmeträgers genau definierte Temperatur erreicht.

Als Wärmeträger können sehr verschiedene Flüssigkeiten angewendet werden. Wegen des Druckanstiegs im Hohlraum auf der Dampfdruckkurve der Wärmeträgerflüssigkeit, kann es zweckmäßig sein, einen Wärmeträger, wie zum Beispiel ein Gemisch von Diphenyloxid und Diphenyl, zu verwenden, der bei den bei Textilien üblichen Behandlungstemperaturen von zum Beispiel 200 bis 400 °C einen mit relativ wenig aufwendig ausgebildeten Gefäßen zu beherrschenden Dampfdruck besitzt. Derartige Wärmeträger sind aber aufwendig und bei Erhitzen in der Regel chemisch nicht beständig. Daher wird Wasser trotz seines hohen Dampfdrucks und der durch den Dampfdruck bedingten stabilen Ausführung der Walze als Druckgefäß in der Praxis als Wärmeträger bevorzugt verwendet. Es muß dabei freilich der Nachteil in Kauf genommen werden, daß jede einzelne Walze als Druckgefäß einer amtlichen technischen Überprüfung unterliegt.

Der Erfindung liegt die Aufgabe zugrunde, die eingangs genannte Walze so weiter zu entwickeln, daß die durch sie zu erhaltenden Vorteile auch bei geringerer Drucksteigerung in dem von der Walze umschlossenen Hohlraum zu erzielen sind. Die erfindungsgemäße Lösung besteht darin, daß die im Hohlraum enthaltene Menge an Wärmeträgerflüssigkeit so auf das Hohlraumvolumen abgestimmt ist, daß die Flüssigkeit vor Erreichen eines vorgegebenen, höchstzulässigen Dampfdrucks vollständig im Hohlraum verdampft.

Gemäß weiterer Erfindung soll die im Hohlraum enthaltene Menge an Wärmeträgerflüssigkeit so auf das Hohlraumvolumen abgestimmt werden, daß der Dampfdruck der Flüssigkeit bis zu deren vollständigem Verdampfen in den Hohlraum höchstens einen Bruchteil des Berechnungssicherheitsdruckes (vergleiche die Vorschriften des Deutschen Technischen Überwachungsvereins) erreicht und daß der Druckanstieg auf den etwa der 3-fachen Berechnungssicherheit entsprechenden Wert beschränkt ist.

Durch die Erfindung wird erreicht, daß der Dampfdruck in der Walze nur bis zu einer vorgegebenen Temperatur bzw. bis zu einem vorgegebenen Druckwert, bei dem die gesamte im Hohlraum enthaltene Flüssigkeit verdampf ist, längs der relativ steilen Dampfdruckkurve ansteigt und von da an nur noch der Zustandsänderung bei konstantem Volumen folgt.

Es ist zu beachten, daß Temperaturkonstanz auf dem Walzenmantel theoretisch nur bis zu der Temperatur zu garantieren ist, die dem Dampfdruck bei vollständig verdampfter Wärmeträgerflüssigkeit entspricht. Mit besonderem Vorteil wird daher die der vollständigen Verdampfung des Wärmeträgers entsprechende Temperatur durch Vorgabe der eingesetzten Wärmeträgermenge so eingestellt, daß bis zum Erreichen der Temperatur Wärmebehandlungen, bei denen eine hohe Temperaturkonstanz auf der Warenbahnbreite wesentlich ist, zum Beispiel beim Trocknen einer nassen Warenbahn, im wesentlichen abgeschlossen sind und daß höhere Temperaturen nur bei Behandlungsvorgängen angewendet werden, bei denen die Warenbahn auch oder vor allem von außen, d. h. von außerhalb der jeweiligen Walze erhitzt wird. Die Walze dient dann im wesentlichen nur noch zum Führen der Warenbahn und die Temperatur auf der Warenbahnbreite muß nicht mehr so extrem genau wie beim Trocknen konstant gehalten werden. Das gilt zum Beispiel für das Fixieren bestimmter Zustände von bereits trocknen textilen Warenbahnen, insbesondere in einer Hotflue, die gegebenenfalls eine Vielzahl erfindungsgemäßer Führungswalzen aufweist.

Anhand der schematischen Darstellung in der Zeichnung werden weitere Einzelheiten der Erfindung erläutert. Es zeigen :
Figuren 1 und 2 eine Walze im Quer- und Längsschnitt; und
Figur 3 ein Druck-Temperaturdiagramm des Wärmeträgers in der Walze nach Fig. 1 und 2.

Figur 1 zeigt einen Querschnitt senkrecht zur Rotationsachse 1 einer insgesamt mit 2 bezeichneten Walze. Im Ausführungsbeispiel umfängt der Walzenmantel 3 einen Hohlraum 4. In dem zu evakuierenden und nach dem Evakuieren zu verschließenden Hohlraum 4 befindet sich eine Menge Wärmeträgerflüssigkeit 5. Diese wird so bemessen, daß sie bereits vor Erreichen eines vorgegebenen, höchstzulässigen Dampfdrucks vollständig innerhalb des Hohlraums 4 zu verdampfen ist. Auf der Walze 2 wird eine Warenbahn 7 geführt.

Fig. 2 zeigt einen Schnitt parallel zur Rotationsachse 1 einer Fig. 1 entsprechenden Behandlungswalze. Auf der gesamten Länge 6 der Behandlungswalze 2 soll die Temperatur bei äußerer und/oder innerer Energiezufuhr Q auch dann konstant gehalten werden, wenn die zu behandelnde Warenbahn 7 nur einen Teil der Länge 6 der Walze 2 einnimmt. Dadurch soll u. a. beim Trocknen einer Warenbahn 7 ein Übertrocknen der Warenbahnränder z. B. durch Wärmeleitung q im Walzenmantel 3 vermieden werden. Dieses Ziel läßt sich erreichen, solange im Hohlraum 4 die Flüssigkeit 5 im Gleichgewicht mit deren Dampfphase steht. Bei der erfindungsgemäßen Walze wird die Bedingung bis zum Erreichen des Dampfdrucks erfüllt, bei dem die gesamte Flüssigkeit 5 in den Hohlraum 4 hinein verdampft ist. Bei weiterer Temperaturerhöhung gilt die gewünschte Temperaturkonstanz auf der Länge 6 der Walze 2 zwar nicht mehr exakt, für diese Temperaturen wird aber vorausgesetzt, daß der Trocknungsvorgang abgeschlossen ist und Warenbahn 7 sowie Walze 2 die Temperatur eines äußeren Behandlungsmediums annehmen.

Ein Diagramm des Druckverlaufs P innerhalb des Hohlraums 4 der Walze 2 in Abhängigkeit von der Temperatur T wird in Fig. 3 schematisch dargestellt. Mit in Pfeilrichtung erhöhter Temperatur T steigt der Druck P innerhalb des Hohlraums 4 der Walze 2 längs der Dampfdruckkurve 10 an. Es ergibt sich dabei insbesondere bei Wasser als Wärmeträger ein relativ steiler Anstieg des Drucks P. Dieser Anstieg würde ohne die erfindungsgemäße Maßnahme längs der Linie 11 zum Beispiel bis zu einem Druck P_{K} bei einer Temperatur T₁ fortgesetzt, bei der zum Beispiel eine Fixierbehandlung einer textilen Warenbahn auszuführen ist. Wenn jedoch erfindungsgemäß die Menge der Wärmeträgerflüssigkeit 5 innerhalb des Hohlraums 4 so auf das Volumen des Hohlraums 4 abgestimmt ist, daß die Flüssigkeit 5 bereits bei der Temperatur T_{E} also vor Erreichen des Drucks P_{K} vollständig in den Hohlraum 4 zu verdampfen ist, wird der steile Anstieg des Dampfdrucks auf der Kurve 10 zum Beispiel schon bei dem Druck P_{E} und der diesem Druck entsprechenden Temperatur T_{E} beendet. Da bei weiterer Temperaturerhöhung, zum Beispiel bis zur gewünschten Behandlungstemperatur Tᵢ, der Druck nur noch isochor im wesentlichen längs der Geraden 12 ansteigt, ergibt sich bei Temperaturerhöhung auf den Wert T₁ nur eine relativ kleine Druckerhöhung dP.

Bei erfindungsgemäßem Betrieb kann ferner auch bei wesentlich höheren Temperaturen, zum Beispiel bei Temperatur T₂, als früher gearbeitet werden, weil selbst bei diesen hohen Temperaturen der entsprechend der Gaszustandsänderung bei konstantem Volumen ansteigende Druck nur Werte unterhalb des vorgegebenen höchstzulässigen Dampfdrucks P_{K} erreicht wird.

## Patentansprüche

1. Walze zum Führen einer textilen oder dergleichen flexiblen Warenbahn (7), welche wenigstens einen mit einer Wärmeträgerflüssigkeit (5) gefüllten sowie zu evakuierenden Hohlraum (4) aufweist, dadurch gekennzeichnet, daß die im Hohlraum (4) enthaltene Menge an Wärmeträgerflüssigkeit (5) so auf das Hohlraumvolumen abgestimmt ist, daß die Flüssigkeit vor Erreichen eines vorgegebenen, höchstzulässigen Dampfdrucks (P_{td} vollständig im Hohlraum verdampft ist.

2. Walze nach Anspruch 1, dadurch gekennzeichnet, daß der Dampfdruck (P_{E}) der Flüssigkeit (5) bis zu deren vollständigem Verdampfen in den Hohlraum (4) höchstens einen Bruchteil des Berechnungssicherheitsdrucks erreicht und daß der Druckanstieg auf den etwa der 3-fachen Berechnungssicherheit entsprechenden Wert beschränkt ist.

## Claims

1. A roller for guiding a flexible sheet material (7) of textile or the like, having at least one cavity (4) which is filled with a heat transfer liquid (5) and which is to be evacuated, characterised in that the quantity of heat transfer liquid (5) contained within the cavity (4) is proportioned with respect to the volume of the cavity such that the liquid has completely evaporated in the cavity before a predetermined maximum permissible vapour pressure (Pₓ) is reached.

2. A roller according to claim 1, characterised in that, before the liquid is completely evaporated in the cavity (4), the vapour pressure (Pₑ) of the liquid (5) reaches at the most a fraction of the calculated pressure safety margin for calculation and the increase in pressure is limited to a value corresponding to approximately three times the calculated safety margin.

## Revendications

1. Rouleau destiné à guider une bande de matière flexible (7), textile ou analogue, qui comporte au moins une cavité (4) remplie d'un liquide caloporteur (5) et devant être vidée, caractérisé en ce que la quantité de liquide caloporteur (5) contenue dans la cavité (4) est adaptée au volume de la cavité de telle manière que le liquide soit entièrement vaporisé dans la cavité avant qu'on ait atteint une pression de vapeur maximum admissible prédéterminée (P_{K}).

2. Rouleau selon la revendication 1, caractérisé en ce que la pression de vapeur (P_{E}) du liquide (5) jusqu'à la vaporisation totale de celui- ci dans la cavité (4), atteint au maximum une fraction de la pression théorique de sécurité et en ce que l'élévation de la pression est limitée à la valeur correspondant à environ trois fois la valeur théorique de sécurité.
